# EUROPÄISCHE PATENTSCHRIFT

(11) **EP 3 682 510 B1**
(45) Veröffentlichungstag und Bekanntmachung des Hinweises auf die Patenterteilung: **08.05.2024**
(21) Anmeldenummer: 17765170.0
(22) Anmeldetag: 11.09.2017
(51) Int. Cl.: H01R 4/48, H01R 9/26, H01R 13/639

(54) **RELAISSOCKEL**
RELAY BASE
SOCLE DE RELAIS

(43) Veröffentlichungstag der Anmeldung: 22.07.2020
(73) Patentinhaber: Comatreleco AG, 3076 Worb (CH)
(72) Erfinder: HERREN, Daniel, 3213 Liebistorf (CH)
(74) Vertreter: Keller Schneider Patent- und Markenanwälte AG
(86) Internationale Anmeldenummer: PCT/EP2017/072755
(87) Internationale Veröffentlichungsnummer: WO 2019/048067

(56) Entgegenhaltungen:
- EP-A1- 2 626 879
- DE-A1-102012 010 391
- DE-A1-102015 104 268
- US-A1- 2002 132 504

## Beschreibung

### Technisches Gebiet

Die Erfindung betrifft eine Vorrichtung zur Aufnahme eines elektrischen oder elektronischen Bausteins, insbesondere einen Relaissockel zur Aufnahme eines Relais, umfassend einen Grundkörper mit einer Aufnahme für den Baustein, wobei die Aufnahme insbesondere mindestens zwei elektronische Anschlüsse für den Baustein aufweist, wobei die Vorrichtung weiter mindestens ein mit den beiden elektronischen Anschlüssen verbundenes Anschlussklemmenpaar umfasst, wobei das Anschlussklemmenpaar eine erste Anschlussklemme für einen ersten Anschlussdraht und eine zweite Anschlussklemme für einen zweiten Anschlussdraht umfasst, wobei die erste Anschlussklemme durch einen ersten Abstand in einer ersten Richtung von der Aufnahme beabstandet ist.

### Stand der Technik

Relaissockel zur Aufnahme auf einer Tragschiene sind seit vielen Jahren bekannt und sind weitgehend standardisierte Massenprodukte. Solche Relaissockel werden typischerweise in Schaltschränken auf Tragschienen montiert und dienen insbesondere zur Steuerung von Maschinen, Industrieanlagen oder, Haustechnik etc. Ein Relaissockel umfasst mindestens zwei Anschlussklemmen, welche zum Beispiel als Schraubklemmen, Zugfederklemmen oder Schenkelfederklemmen ausgebildet sein können. Schenkelfederklemmen werden auch Direktanschlussklemmen genannt, da sie das direkte Anschliessen eines starren oder mit Aderendhülse versehenen Drahtes ermöglicht.

Einen Relaissockel offenbart zum Beispiel die EP 1 052 731 B1 (Weidmüller Interface GmbH). Ein Klemmkörper umfasst Rastmittel zum Aufrasten des Klemmkörpers auf eine Tragschiene. Der Klemmkörper umfasst eine im Wesentlichen rechtwinklige Ausnehmung, in die ein Relaisbaustein einsetzbar ist. Der Relaisbaustein wird durch einen im Wesentlichen U-förmigen Schwenkbügel am Klemmkörper festgelegt, welcher zwei Längsschenkel sowie einen rechtwinklig zu den beiden Längsschenkeln ausgerichteten Grundschenkel aufweist. Der Klemmkörper ist an seiner Oberseite mit mehreren Paaren von Anschlussöffnungen zum Anschluss externer Leiter versehen.

Die WO 2016/062809 A1 offenbart ein Elektronikmodul, welches ein Grundgehäuse mit einem von der Oberseite her eingesteckten Relais aufweist. Die Elektronikmodule weisen jeweils ein Grundgehäuse mit mehreren darin angeordneten Anschlussklemmen auf.

Weiter zeigen die US 2002/132504 A1, die DE 10 2015 104268 A1 und die EP 2 626 879 A1 Relaissockel der gattungsgemässen Art. Die DE 10 2012 010391 A1 zeigt eine elektrisches Verbindungsmodul, welches als Relaissockel ausgebildet sein kann, mit mehreren Anschlussterminal, welche in Modulaufnahmen eines Modulgehäuses mittels Rastverbindung einsetzbar sind.

Bei Sanierungen oder Erweiterungen von Elektroinstallationen werden Relais in den Schaltschränken oder dergleichen ersetzt und/oder ergänzt. Typischerweise steigt dabei die Gesamtzahl an Relais an, da die Elektroinstallationen komplexer werden. Um solchen Entwicklungen gerecht zu werden, werden Schaltschränke bei einer Neuinstallation vorzugsweise überdimensioniert. Die Überdimensionierung erfolgt jedoch im Spannungsfeld zwischen dem Preis und dem Platzbedarf eines grösseren Schaltschrankes und einer prognostizierten Zunahme der Anzahl Relais im Verlauf der Jahre. Aus diesen Gründen werden die Schaltschränke hinsichtlich einer Gesamtnutzungsdauer, welche mehrere Jahrzehnte betragen kann, häufig anfänglich eher zu klein dimensioniert, so dass das Nachrüsten mit weiteren Relais nur begrenzt möglich ist.

### Darstellung der Erfindung

Aufgabe der Erfindung ist es, eine dem eingangs genannten technischen Gebiet zugehörende Vorrichtung zur Aufnahme eines elektrischen oder elektronischen Bausteins zu schaffen, welcher besonders kompakt ausgebildet ist.

Die Lösung der Aufgabe ist durch die Merkmale des Anspruchs 1 definiert. Gemäss der Erfindung ist die zweite Anschlussklemme durch einen zweiten Abstand in der ersten Richtung von der Aufnahme beabstandet, wobei der erste Abstand und der zweite Abstand unterschiedlich sind. Weiter ist das Anschlussklemmenpaar als Steckeinheit ausgebildet, welche in den Grundkörper einsteckbar, insbesondere einrastbar, ist und der Relaissockel umfasst in einer zweiten Richtung ein weiteres Anschlussklemmenpaar.

Der Grundkörper umfasst vorzugsweise mindestens zwei Bereiche, einen ersten Bereich umfassend das mindestens eine Anschlussklemmenpaar und einen sich an den ersten Bereich anschliessenden zweiten Bereich, umfassend die Aufnahme für den Baustein, insbesondere des Relais.

Der besagte Abstand ergibt sich durch die kürzeste Verbindungslinie zwischen der ersten Anschlussklemme und der Aufnahme für den Baustein, d.h. insbesondere durch den euklidischen Abstand.

Die Aufnahme für den Baustein wird vorzugsweise durch eine Fläche, typischerweise eine Rechteckfläche definiert, in welcher der Baustein aufgenommen werden kann. Unter der Aufnahme wird damit vorzugsweise diejenige, insbesondere ebene Fläche der Vorrichtung verstanden, in welcher sich die mindestens zwei elektronischen Anschlüsse befinden.

In einer bevorzugten Ausführungsform weist die vorzugsweise ebene Fläche der Aufnahme für den Baustein eine erste Kante und eine zweite, zur ersten Kante parallele Kante sowie eine dritte Kante und eine zur dritten Kante parallele vierte Kante auf, wobei die erste Kante und die dritte Kante unterschiedliche Richtungen aufweisen und insbesondere rechtwinklig zueinander ausgerichtet sind. Die Anschlussklemmenpaare liegen bevorzugt zwischen einer ersten Ebene, in welcher die erste Kante liegt und welche senkrecht zur Fläche steht, sowie einer zweiten Ebene, in welcher die zweite Kante liegt, und welche senkrecht zur Fläche steht.

Hinsichtlich der Anschlussklemmen wird der Abstand vorzugsweise von einem Zentrum der Anschlussklemme gemessen. Das Zentrum der Anschlussklemme wird vorzugsweise durch einen Mittelpunkt einer Eintrittsöffnung der Anschlussklemme definiert, in welche ein Anschlussdraht eingeführt werden kann.

Der erste Abstand als auch der zweite Abstand werden entlang derselben Richtung, namentlich der ersten Richtung gemessen, so dass die Abstandsvektoren der beiden Abstände nur im Betrag unterscheiden.

Nachfolgend wird unter Abstanddifferenz der Betrag der Differenz zwischen dem ersten Abstand und dem zweiten Abstand verstanden.

Vorzugsweise ist die Abstandsdifferenz mindestens bei einer der folgenden Abstandsmessungen ungleich null:
- der erste Abstand wird zwischen der ersten Anschlussklemme und der dritten Kante und der zweite Abstand wird zwischen der zweiten Anschlussklemme und der dritten Kante gemessen.
- der erste Abstand wird zwischen der ersten Anschlussklemme und der vierten Kante und der zweite Abstand wird zwischen der zweiten Anschlussklemme und der vierten Kante gemessen.

Unter dem Anschlussklemmenpaar werden zwei Anschlussklemmen (die erste und die zweite Anschlussklemme) verstanden, welche in einer Relation zueinander stehen. So kann bei einer Stromversorgung die erste Anschlussklemme als Pluspol und die zweite Anschlussklemme als zugehörigen Minuspol ausgebildet sein. Weiter können die beiden Anschlussklemmen einen Schaltkreis schliessen, so dass die erste Anschlussklemme und die zweite Anschlussklemme einen Stromkreis schliessen oder unterbrechen können.

Bei bekannten Vorrichtungen zur Aufnahme eines elektrischen oder elektronischen Bausteins, insbesondere eines Relaissocl<els, weisen die Anschlussklemmen der Anschlussklemmenpaare jeweils denselben Abstand zur Aufnahme des Bausteins, insbesondere der Relaisaufnahme auf. Dadurch, dass erfindungsgemäss nun der Abstand der beiden Anschlussklemmen des Anschlussklemmenpaares zur Aufnahme unterschiedlich ist, kann eine kompaktere Bauweise der Vorrichtung in einer zur ersten Richtung unterschiedlichen Richtung erreicht werden. Insbesondere kann damit die Baubreite der Vorrichtung respektive des Grundkörpers in einer zweiten, rechtwinklig zur ersten Richtung orientierten Richtung verringert werden. Unter Material und Platzeinsparung können mehrere Anschlussklemmenpaare zum Beispiel in einer Zickzackform angeordnet sein, wobei zum Beispiel die jeweils zweite Anschlussklemme der Anschlussklemmenpaare einen jeweils kleineren Abstand zur Aufnahme als die ersten Anschlussklemmen aufweist. Damit können die Anschlussklemmenpaare mit geringerer Breite in der zweiten Richtung gegenüber den bekannten Ausführungsformen gewissermassen in der zweiten Richtung zusammengeschoben werden. Um den Vorteil zu erreichen, können bereits geringe Unterschiede in den Abständen ausreichen. So kann die Abstandsdifferenz derart gewählt sein, dass ein Anschlussklemmenpaar in der zweiten Richtung eine Breite aufweisen kann, welche zum Beispiel einem doppelten Durchmesser einer Anschlussklemmenöffnung entspricht.

Der kompakte Aufbau ist insbesondere bei Relaissocl<eln von grosser Bedeutung. Relaissockel werden typischerweise auf Tragschienen montiert. Auf einer Tragschiene können nur eine beschränkte Anzahl an Relaissockel montiert werden. Durch eine geringere Baubreite der Relaissockel können daher eine grössere Anzahl an Relaissocl<eln auf einer Tragschiene montiert werden. Dadurch, dass der Relaissockel nun eine Baubreite in der zweiten Richtung aufweist, welche bei aufgenommenem Relais der Relaisbreite in der zweiten Richtung entspricht, wird der Platzbedarf optimiert. Vorzugsweise ist die Tragschiene rechtwinklig zur ersten Richtung, in der zweiten Richtung orientiert. Bei auf der Tragschiene montierter Vorrichtung, insbesondere bei auf der Tragschienen montiertem Relaissockel sind damit die erste Anschlussklemme und die zweite Anschlussklemme vorzugsweise bezüglich einer Tragschienenlängsrichtung nebeneinander angeordnet.

Dem Fachmann ist aber klar, dass dieser Vorteil auch bei anderen Vorrichtungen zur Aufnahme von elektrischen oder elektronischen Bausteinen greift. In jedem Gebiet der Elektronik und Elektrotechnik spielt der Platzbedarf eine grosse Rolle. So kann die erfindungsgemässe Vorrichtung im Fahrzeugbau, insbesondere zum Beispiel im Automobilbau oder dergleichen eingesetzt werden. Damit kann das Bauteil auch als Schutzschalter, Sicherung, Sensor etc. ausgebildet sein.

Die elektronischen Anschlüsse für den Baustein, insbesondere für das Relais sind vorzugsweise als Buchsen ausgebildet. Damit kann ein Relais mit Steckanschlüssen in einfacher Weise installiert werden, indem das Relais mit den Stecl<anschlüssen in die Buchse der Aufnahme eingesteckt wird.

Auf die elektronischen Anschlüsse kann auch verzichtet werden. In diesem Fall kann der Baustein auch durch separate Leitungen erschlossen werden.

Vorzugsweise sind die erste Anschlussklemme und die zweite Anschlussklemme bezüglich der ersten Richtung hintereinander angeordnet. Unter dem Begriff "hintereinander" wird verstanden, dass in der Anordnung der ersten und der zweiten Anschlussklemme eine Gesamtbreite der beiden Anschlussklemmenöffnungen in der zweiten Richtung kleiner ist als die Summe der Durchmesser der beiden Anschlussklemmenöffnungen. Dazu weist die Abstandsdifferenz vorzugsweise einen Betrag auf, welcher gleich oder grösser als der Durchmesser einer Anschlussklemmenöffnung der ersten oder der zweiten Anschlussklemme ist. Insbesondere wenn die Abstandsdifferenz grösser als der Durchmesser einer Anschlussklemmenöffnung ist, können die erste Anschlussklemme und die zweite Anschlussklemme im Idealfall in der Flucht der ersten Richtung liegen, so dass damit die geringstmögliche Baubreite in der zweiten Richtung erreicht werden kann. Die beiden Anschlussklemmen können aber bezüglich der ersten Richtung auch geringfügig versetzt angeordnet sein, insbesondere wenn dies zum Beispiel aus konstruktiven Gründen günstig ist.

In Varianten kann auf die Anordnung hintereinander auch verzichtet werden, insbesondere wenn zum Beispiel eine Zickzack-Anordnung gewählt ist, bei welcher eine Gesamtbreite eines Anschlussklemmenpaares in der zweiten Richtung dem doppelten Durchmesser einer Anschlussklemmenöffnung entspricht (siehe oben).

Vorzugsweise umfasst die erste Anschlussklemme des Anschlussklemmenpaares eine Feder zum Festklemmen des Anschlussdrahtes. Der Einsatz der Feder hat den Vorteil, dass damit eine Befestigung des Anschlussdrahtes ohne Werkzeuge ermöglicht wird. Weiter kann damit eine, insbesondere gegenüber den bekannten Schraubklemmen, kompakte Bauweise erreicht werden.

In Varianten kann statt der Feder auch eine andere Befestigungstechnil< für den Anschlussdraht vorgesehen sein, insbesondere zum Beispiel eine Schraubenklemme oder dergleichen. Dem Fachmann sind weitere Techniken bekannt.

Bevorzugt ist die Feder als Schenkelfeder mit einer ersten und einer zweiten Flanke ausgebildet, wobei die erste Flanke festgestellt und die zweite Flanke zum Festklemmen des Anschlussdrahtes federnd in einen Aufnahmeraum für den Anschlussdraht ragt. Der Aufnahmeraum ist dabei derjenige Raum, welcher bei befestigtem Anschlussdraht durch den Anschlussdraht innerhalb der Anschlussklemme eingenommen wird. Die Schenkelfeder ist besonders zu bevorzugen, da damit ein Anschlussdraht direkt und ohne öffnen einer Klemmstelle, befestigt werden kann. Weiter ist die Schenkelfeder kostengünstig herstellbar. Die zweite Flanke der Schenkelfeder ist dazu in der Einführrichtung des Anschlussdrahtes zum Anschlussdraht zulaufend ausgerichtet, so dass in der entgegengesetzten Richtung eine Klemmwirkung erreicht wird.

In Varianten können auch andere Federtypen, insbesondere zum Beispiel Zugfedern oder ähnliche eingesetzt werden. Dem Fachmann sind dazu weitere Federtypen bekannt.

Die Schenkelfeder ist vorzugsweise aus Metall, insbesondere aus einer Metalllegierung ausgebildet. Besonders bevorzugt handelt es sich bei der Schenkelfeder um eine rostfreie, insbesondere eine Stahllegierung.

In Varianten können auch geeignete Kunststoffe oder Verbundstoffe eingesetzt werden. Dem Fachmann sind weitere geeignete Materialien für die Schenkelfeder bekannt.

Vorzugsweise ist bei durch die zweite Flanke festgeklemmtem Anschlussdraht die zweite Flanke zumindest teilweise aus dem Aufnahmeraum bewegbar. Damit wird ermöglicht, dass die Anschlussklemme geöffnet und der Anschlussdraht freigegeben werden kann. Dazu kann zum Beispiel die zweite Flanke entgegen der Federkraft zurücl<gepresst werden. Weiter kann die erste Flanke aus der festgestellten Position gelöst oder bewegt werden.

In Variante kann auf diese Möglichkeit auch verzichtet werden. Stattdessen kann die Anschlussklemme derart ausgebildet sein, dass der Anschlussdraht ohne Lösen der Feder aus der Anschlussklemme entfernt werden kann, zum Beispiel durch eine hinreichend grosse Zugkraft, welche die Klemmwirkung der zweiten Flanke übersteigt. Weiter kann auch eine Führung des Anschlussdrahtes bewegbar ausgebildet sein, so dass die Klemmwirkung der Feder deaktiviert werden kann.

Vorzugsweise ist im Bereich der ersten Federanschlussklemme ein Kanal angeordnet, über welchen die zweite Flanke mittels eines stabförmigen Elements zumindest teilweise aus dem Aufnahmeraum bewegbar ist. Damit wird ein Mechanismus zum Lösen der Anschlussklemme geschaffen, welche einerseits einfach bedienbar und anderseits dennoch nicht versehentlich betätigt werden kann. Der Kanal ist vorzugsweise derart angeordnet, dass dieser bei durch die zweite Flanke festgeklemmtem Anschlussdraht in einem spitzen Winkel auf die zweite Flanke zuläuft. Damit wird erreicht, dass die zweite Flanke mit dem stabförmigen Element mit relativ geringem Kraftaufwand vom Anschlussdraht gelöst werden kann respektive dass die Klemmkraft der Schenkelfeder relativ gross gewählt werden kann. Der Kanal ist bevorzugt derart dimensioniert, dass das stabförmige Element nicht in den Aufnahmeraum gelangt. Damit wird verhindert, dass zwischen dem stabförmigen Element und dem Anschlussdraht eine Klemmwirkung erreicht wird, womit das Entfernen des Anschlussdrahtes verhindert werden könnte. Dazu kann der Kanal zum Beispiel einen Anschlag für das stabförmige Element aufweisen.

In Varianten kann auf den Kanal auch verzichtet werden. Stattdessen kann zum Beispiel ein fix installierter Druckknopf oder dergleichen vorgesehen sein, womit die Schenkelfeder gelöst werden kann.

Vorzugsweise sind die Kanäle der beiden Anschlussklemmen eines Anschlussklemmenpaares nebeneinander angeordnet. Weiter sind die Kanäle vorzugsweise zwischen der ersten und der zweiten Anschlussklemme angeordnet. Damit sind die beiden Kanäle in der bevorzugten Ausführungsform windschief zueinander angeordnet.

In Varianten können die Kanäle aber auch anderweitig angeordnet sein. Insbesondere können die beiden Kanäle die Anschlussklemmen auch in der ersten Richtung einschliessen.

Bevorzugt weisen die Kanäle in der zweiten Richtung eine Kanalbreite auf, wobei die erste und die zweite Anschlussklemme bezüglich der ersten Richtung um eine Kanalbreite versetzt angeordnet sind. Dies hat den Vorteil, dass die beiden Kanäle direkt nebeneinander und in der ersten Richtung ausgerichtet sein können. In diesem Fall können die Kanalöffnungen bezüglich der ersten Richtung nebeneinander angeordnet sein. Damit wird auch in der ersten Richtung eine kompakte Bauweise erreicht.

In Varianten können die Kanäle auch anderweitig angeordnet sein. Zum Beispiel können die beiden Kanäle auch beide in der ersten Richtung exakt hintereinander angeordnet sein, womit die eine Baubreite in der zweiten Richtung weiter reduziert werden kann. In diesem Fall könnte zum Beispiel eine einzelne Schenkelfeder vorgesehen sein, wobei der erste Schenkel in den Aufnahmeraum der ersten Anschlussklemme und der zweite Schenkel in den Aufnahmeraum der zweiten Anschlussklemme ragen würde. In diesem Fall wäre die Schenkelfeder aus einem nichtleidenden Material ausgebildet. Dem Fachmann sind auch andere mögliche Anordnungen der Kanäle und der Anschlussklemmen bekannt.

Vorzugsweise ist die zweite Anschlussklemme analog zur ersten Anschlussklemme ausgebildet. Die zweite Anschlussklemme und die erste Anschlussklemme sind vorzugsweise im Wesentlichen identisch ausgebildet. Damit wird ein besonders einfach aufgebautes Anschlussklemmenpaar erreicht. Unter "im Wesentlichen" wird verstanden, dass die beiden Anschlussklemmen in den technisch notwendigen Merkmalen übereinstimmen. Herstellungsbedingt können sich aber Unterschiede ergeben, so dass zum Beispiel eine asymmetrische Verstärkungsrippe zwischen den beiden

Anschlussklemmen ausgebildet sein kann. Weiter kann ein Gehäuse für die beiden Anschlussklemmen vorgesehen sein, welches in untergeordneten Aspekten asymmetrische Merkmale, wie zum Beispiel eine Produktnummer, asymmetrisch verlaufende Nähte zwischen Einzelteilen oder dergleichen aufweist, welche jedoch keinen Einfluss auf die Funktion haben.

In Varianten können aber die erste Anschlussklemme und die zweite Anschlussklemme auch technisch unterschiedlich ausgebildet sein. Zum Beispiel können die Kanäle unterschiedliche Winkel zur ersten Flanke aufweisen. Weiter kann sich der Aufnahmeraum der ersten Anschlussklemme von demjenigen der zweiten Anschlussklemme unterscheiden.

Bevorzugt ist die erste Anschlussklemme zur zweiten Anschlussklemme punktsymmetrisch angeordnet. Diese Anordnung hat den Vorteil, dass eine kompakte Bauweise erreicht werden kann. Insbesondere wenn die Kanäle der ersten und der zweiten Anschlussklemme nebeneinander und zwischen den beiden Anschlussklemmen angeordnet werden können, ergibt sich vorliegend eine besonders kompakte Bauweise. Dem Fachmann ist klar, dass die Punktsymmetrie sich auf die technisch wesentlichen Merkmale der Anschlussklemmen bezieht, insbesondere vorzugsweise nicht auf herstellungsbezogene Merkmale. Die wesentlichen Merkmale umfassen die Anordnungen der Anschlussklemmenöffnungen, der Aufnahmeräume und der Kanäle.

In Varianten können die beiden Anschlussklemmen, bezogen auf die wesentlichen Merkmale, auch Spiegelbildich angeordnet sein.

Erfindungsgemäss ist das Anschlussklemmenpaar mit der ersten Anschlussklemme und der zweiten Anschlussklemme als eine zum Grundkörper separate Einheit ausgebildet. Dies hat den Vorteil, dass das Anschlussklemmenpaar als Massenprodukt für unterschiedliche Vorrichtungen, insbesondere Relaissockel, kostengünstig hergestellt werden kann. Damit können mit demselben Anschlussklemmenpaar Relaissockel mit unterschiedlicher Anzahl Anschlussklemmenpaaren ausgestattet werden.

In Varianten können auch mehrere Anschlussklemmenpaare als eine zum Grundkörper separate Einheit ausgebildet sein. Insbesondere können mehrere Anschlussklemmenpaare zum Beispiel über Sollbruchstellen verbunden sein, so dass nach Bedarf eine Anzahl an Anschlussklemmenpaaren von den mehreren Anschlussklemmenpaaren abgetrennt werden kann.

Erfindungsgemäss ist das Anschlussklemmenpaar als Steckeinheit ausgebildet, welche in den Grundkörper einsteckbar, insbesondere einrastbar ist. Damit wird die Herstellung der Vorrichtung weiter vereinfacht. Um die Variabilität zu vergrössern, können für die Steckplätze im Grundkörper auch Deckplatten vorgesehen sein, womit nicht durch Anschlussklemmenpaare besetzte Steckplätze abgedeckt werden können.

Vorzugsweise umfasst das Anschlussklemmenpaar zwei Halbschalen, welche durch ein Spritzgussverfahren herstellbar sind. Damit wird ein kostengünstiges Herstellungsverfahren erreicht.

In Varianten können auch andere Herstellungstechniken, wie zum Beispiel Tiefziehen oder dergleichen eingesetzt werden.

Eine Anordnung umfasst mindestens zwei Vorrichtungen und eine Tragschiene, wobei die Vorrichtungen parallel zueinander auf der Tragschiene montiert sind und wobei die erste Richtung rechtwinklig zu einer Längsrichtung der Tragschiene orientiert ist und wobei zwei benachbarte Vorrichtungen insbesondere flächig in Kontakt stehen.

Dadurch wird gegenüber den bekannten Systemen zur Befestigung eines elektrischen oder elektronischen Bausteins in einer Aufnahme zumindest in der zweiten Richtung ein kompakter Aufbau ermöglicht, da die Vorrichtung durch die kompakte Ausbildung der Anschlussklemmenpaare in der zweiten Richtung mehr Anschlussklemmenpaare pro Längeneinheit aufnehmen kann. Unter der Gesamtbreite wird in diesem Fall vorzugsweise eine durchschnittliche Breite der Vorrichtung bei einer Aneinanderreihung mehrerer Vorrichtung in der zweiten Richtung verstanden. Insbesondere falls die Vorrichtungen in der zweiten Richtung zusammensteckbar ausgebildet sind, können in der zweiten Richtung Vorsprünge vorliegen, welche in einer Ausnehmung einer benachbarten Vorrichtung aufgenommen sind. In diesem Fall ist der Vorsprung respektive sind die Vorsprünge nicht zu der Gesamtbreite der Vorrichtung zuzurechnen.

Die Gesamtbreite respektive die Aufnahmebreite der Vorrichtung kann unterschiedlich ausgeführt sein, so dass für eine unterschiedliche Anzahl Anschlussklemmenpaare oder auch unterschiedliche Relaisbreiten unterschiedliche Vorrichtungen zu deren Aufnahme vorliegen können. So können zum Beispiel Vorrichtungen, insbesondere Relaissockel mit einer Gesamtbreite von 11 mm, 14 mm, 17 mm, 22 mm, 22,5 mm, 25 mm, 35 mm etc. vorgesehen sein, insbesondere in Abhängigkeit der gewünschten Anzahl Anschlussklemmenpaaren. Eine Höhe der Vorrichtung kann dabei zum Beispiel ungefähr 110 mm und eine Tiefe, quer zur zweiten Richtung, kann ungefähr 100 mm betragen.

Dem Fachmann ist klar, dass grundsätzlich beliebige Gesamtbreiten vorgesehen sein können. Je nach Anwendungsgebiet können die Gesamtbreiten auch wesentlich kleiner, zum Beispiel wenige Millimeter, oder aber auch wesentlich grösser, zum Beispiel mehrere Zentimeter bis hin zu Dezimeter betragen. Entsprechend kann auch eine Höhe und eine Tiefe der Vorrichtung kann ebenfalls variieren.

Bei einer Aneinanderreihung mehrerer Vorrichtungen, insbesondere auf einer Tragschiene, kann damit eine besonders kompakte Anordnung geschaffen werden. Insbesondere kann damit bei vorgegebener Tragschienenlänge eine Gesamtzahl der Vorrichtungen maximiert werden.

Vorzugsweise sind die Vorrichtungen in der Aneinanderreihung in flächigem Kontakt, so dass eine kompakte Anordnung geschaffen wird. Die Vorrichtungen müssen dabei jedoch nicht zwingend flächig in Kontakt stehen. Je nach Ausbildung der Vorrichtungen können diese auch lediglich über einen Randbereich in Kontakt stehen. Weiter können die Vorrichtungen auch zusammensteckbar ausgebildet sein, wobei ein Vorsprung einer ersten Vorrichtung in eine Ausnehmung der benachbarten Vorrichtung eingreift oder einrastet.

Gegebenenfalls, u.U. technisch bedingt (z.B. Raster der Tragschiene für die Vorrichtungen), kann auch eine Anordnung in geringem Abstand, z.B. 1 mm, vorgesehen sein. Bevorzugt sind die Vorrichtungen jedoch in so engem Kontakt wie möglich auf der Tragschiene angeordnet.

Bevorzugt weist die Vorrichtung eine Montagevorrichtung zur Montage auf einer Tragschiene auf, wobei bei auf der Montageschiene montierter Vorrichtung die erste Richtung in einer Längsrichtung der Tragschiene ausgerichtet ist. Vorzugsweise können mittels der Montagevorrichtung mehrere Vorrichtungen nebeneinander auf einer Tragschiene aufgereiht werden. Besonders bevorzugt ist die Montagevorrichtung derart ausgebildet, dass die Vorrichtung an der Tragschiene montiert, aber auch wieder gelöst werden kann.

In Varianten kann auf die Montagevorrichtung auch verzichtet werden.

Vorzugsweise umfasst die Montagevorrichtung eine Längsnut, welche parallel zur zweiten Richtung ausgerichtet ist. In einer besonderen Ausführungsform kann die Längsnut Rastelemente umfassen, womit die Vorrichtung auf die Tragschiene montiert werden kann.

In Varianten kann statt der Längsnut oder zusätzlich zu dieser andere Befestigungsmittel, wie zum Beispiel eine Schraubverbindung, Klebverbindung etc. vorgesehen sein.

Bei der Tragschiene handelt es sich vorzugsweise um eine Hutschiene, insbesondere eine Hutschiene nach der üblichen DIN-Norm.

In Varianten kann die Tragscheine auch anderweitig ausgebildet sein und insbesondere zum Beispiel im Querschnitt eine Rechteckform, eine U- oder T-Form oder dergleichen umfassen.

Vorzugsweise weist das Haltemittel in der zweiten Richtung eine Haltemittelbreite auf, wobei die Haltemittelbreite kleiner oder gleich der Aufnahmebreite ist. Das Haltemittel ist vorzugsweise bezüglich der zweiten Richtung seitlich zur Aufnahme angeordnet. Dadurch, dass das Haltemittel eine gleiche oder kleinere Breite aufweist als die Aufnahme, kann die Vorrichtung als Ganzes kompakt gehalten werden.

In Varianten kann die Haltemittelbreite auch grösser als die Aufnahmebreite ausgebildet sein. In diesem Fall kann das Haltemittel derart ausgebildet sein, dass mehrere Aufnahmen mehrerer Vorrichtungen ein gemeinsames, sich über die mehreren Aufnahmen erstreckendes Haltemittel umfassen.

Vorzugsweise ist das Haltemittel schwenkbar ausgebildet, wobei in einem ersten Schwenkzustand des Haltemittels die Aufnahme freigegeben ist und in einem zweiten, zum ersten unterschiedlichen Schwenkzustand des Haltemittels ein Baustein in der Aufnahme gehalten werden kann. In Abhängigkeit der Anordnung und Dimension des Haltemittels kann ein Schwenkwinkel zwischen dem ersten und dem zweiten Schwenkzustand unterschiedlich gewählt sein. Das Haltemittel kann zum Beispiel über einen kleinen Winkel von wenigen Grad, wie zum Beispiel zwischen 2° und 10° bis hin zu relativ grossen Winkel von 180° oder mehr verschwenkbar sein. Je nach Konstruktion der Vorrichtung können auch Winkel im Bereich von 45°, 90°, 135° etc. denkbar sein. Durch die Schwenkbarkeit wird ein konstruktiv besonders einfaches Haltemittel geschaffen. Vorzugsweise ist ein proximales Ende des Haltemittels schwenkbar mit dem Grundkörper verbunden.

Das Haltemittel kann dazu unterschiedliche Formen aufweisen. Das Haltemittel kann zum Beispiel im Wesentlichen Stabförmig sein und damit den Baustein nur einseitig halten (z.B. mittels einer Rastnase, siehe unten). Weiter kann das Haltemittel L-förmig sein und damit den Baustein von oben her halten. Das L-förmige Haltemittel kann dazu zum Beispiel am Grundkörper in der zweiten Position einrasten. Das Haltemittel kann zum Beispiel einen U-förmigen Bügel umfassen, welcher quer zur zweiten Richtung beidseitig am Grundkörper befestigt werden kann, zum Beispiel über einen Schnappverschluss, eine Schraubverbindung, eine Rastverbindung oder dergleichen.

In Varianten kann das Haltemittel auch nicht schwenkbar gehalten sein. In diesem Fall kann das Haltemittel zum Beispiel elastisch verformbar, insbesondere biegbar ausgebildet sein. Weiter kann das Haltemittel auch plastisch und/oder elastisch verformbar sein. Zum Beispiel kann das Haltemittel einen Gummi, insbesondere ein Gummiband oder dergleichen umfassen, womit der Baustein in der Aufnahme festgespannt wird. Weiter kann auch ein nicht elastisches Band als Haltemittel vorgesehen sein, insbesondere zum Beispiel ein Band mit Klettverschluss oder dergleichen.

Vorzugsweise ist das Haltemittel in einer Ebene rechtwinklig zur zweiten Richtung schwenkbar am Grundkörper gelagert. Das Haltemittel umfasst dazu vorzugsweise proximal einen C-förmigen Scharnierbereich, womit ein Bereich des Grundkörpers hintergriffen werden kann. Dieser Bereich des Grundkörpers kann dazu zum Beispiel zwei fluchtende und entgegengesetzte Bohrungen aufweisen, in welche der C-förmige Scharnierbereich des Haltemittels einrasten kann. Stattdessen kann auch ein Scharnierbereich vorgesehen sein, welcher im Wesentlichen T-förmig ausgebildet ist, wobei im Grundkörper zwei fluchtende Bohrungen ausgebildet sind, welche gegenüberliegend, zueinander gerichtet sind. Weiter kann der Scharnierbereich auch eine Achse umfassen, welche in Rastaufnahmen des Grundkörpers einrasten kann. Weiter kann das Haltemittel auch über ein Band, insbesondere ein Klebeband oder ähnlichem mit dem Grundkörper verbunden sein. Dem Fachmann sind auch weitere Möglichkeiten zur Ausbildung eines Scharniers bekannt. Insbesondere können bei der obigen Aufzählung die Bestandteile der Scharniere zwischen dem Haltemittel und dem Grundkörper vertauscht werden (z.B. kann die Achse auch am Grundkörper ausgebildet sein, womit die Rastaufnahme am Haltmittel angebracht ist).

In Varianten kann das Haltemittel auch in sich schwenkbar ausgebildet sein. Dazu kann das Haltemittel zweiteilig, mit einem distalen Bereich und einem proximalen Bereich ausgebildet sein, wobei der distale Bereich mit dem proximalen Bereich schwenkbar verbunden ist. Die Verbindung kann zum Beispiel als Scharnier, insbesondere als einfaches Scharnier (gerollt), als Stangenscharnier, als Filmscharnier, als ein oben erwähntes Scharnier oder ähnlichem ausgebildet sein. Wie bereits weiter oben erwähnt, kann auf die Schwenkbarkeit des Haltemittels auch verzichtet werden, insbesondere wenn stattdessen ein plastisch und/oder elastisch verformbares Haltemittel vorgesehen ist.

Vorzugsweise umfasst das Haltemittel einen schwenkbaren Hebel mit einem Rasthaken zum Einrasten in einer Kerbe des Bausteins. Damit kann der Baustein, insbesondere ein Relais, in besonders einfacher weise in der Aufnahme der Vorrichtung, insbesondere dem Relaissockel, gehalten werden. Durch die Ausbildung des Haltemittels als schwenkbarer Hebel mit Rasthaken wird zudem ein konstruktiv besonders einfaches und kostengünstig herstellbares Haltemittel geschaffen. Dadurch, dass der Baustein mit einem Rasthaken gehalten wird, wird weiter ein besonders einfach zu bedienendes Haltemittel bereitgestellt. Der Rasthaken kann derart ausgebildet sein, dass sich ein korrekter Schliesszustand haptisch erkennen lässt. Weiter wird durch den Einsatz des Rasthakens auch ein einfach zu lösendes Haltemittels erreicht, womit der Baustein schnell und effizient aus der Aufnahme der Vorrichtung freigegeben werden kann.

In Varianten kann der Hebel statt des Rasthakens auch ein anderes Schliesselement umfassen. Zum Beispiel kann der Hebel des Haltemittels auch eine Schlaufe umfassen, welche über einen Vorsprung oder einen Noppen gelegt werden kann. Es ist auch denkbar, das Haltemittel derart auszubilden, dass dieses statt am Baustein am Grundkörper der Vorrichtung verrasten kann, um den Baustein in der Aufnahme zu halten. Dazu kann zum Beispiel eine Rastverbindung analog zu einem Kabelbinder, insbesondere einem Einweg- oder Mehrwegl<abelbinder vorgesehen sein. Dem Fachmann sind dazu beliebig Varianten bekannt.

Vorzugsweise weist der Hebel einen elastischen Bereich auf. Damit kann das Schliesselement, insbesondere zum Beispiel der Rasthaken, über eine Dehnung des elastischen Bereichs eingerastet werden. Dazu kann der elastische Bereich am Schliesselement selbst ausgebildet sein, wobei zum Beispiel der Rasthaken elastisch ausgebildet ist.

In Varianten kann der Hebel auch an einem elastischen Element des Grundkörpers gelagert sein. Weiter kann auch auf den elastischen Bereich verzichtet werden.

Vorzugsweise ist eine Federwirkung des elastischen Bereichs zumindest in einer Hebellängsrichtung gerichtet. Besonders bevorzugt ist der elastische Bereich dazu zwischen dem Grundkörper und dem Rasthaken angeordnet, so dass der Rasthaken über eine Zugbewegung am Hebel in die Kerbe des Bausteins eingehängt werden kann. Sofern das Haltemittel keinen Rasthaken aufweist, ist der elastische Bereich bevorzugt ebenfalls zwischen dem Grundkörper und dem Befestigungselement des Haltemittels angeordnet, so dass zwischen dem Grundkörper und dem Befestigungselement eine Zugkraft auf den Baustein übertragen werden kann.

In Varianten kann der elastische Bereich auch quer zu einer Hebellängsrichtung ausgerichtet sein. In diesem Fall kann das Haltemittel biegbar ausgebildet sein, wobei es zum Beispiel in der Ruhelage, oder annähernd in der Ruhelage um eine stabile Lage des Haltemittels zu erreichen, ein Baustein halten kann.

Vorzugsweise umfasst der elastische Bereich eine U-Form in einem elastischen Material, wobei eine Öffnungsrichtung der U-Form rechtwinklig zur Hebellängsrichtung ausgerichtet ist. Damit wird eine besonders einfache Realisierung des elastischen Bereichs erreicht. Insbesondere kann damit ein Haltemittel aus einem nicht dehnbaren, jedoch biegbaren Stoff gebildet werden, wie zum Beispiel Metallen, wie Stahl oder Metalllegierungen oder nichtdehnbaren Kunststoffen. Die U-Form des elastischen Bereichs hat weiter den Vorteil, dass damit sowohl eine federnde Bewegung des Rasthakens (oder ein anderweitiges Befestigungselement) in der Hebellängsrichtung als auch quer zur Hebellängsrichtung ermöglicht wird, so dass der Rasthaken sowohl über eine Zugbewegung in Hebellängsrichtung als auch durch eine Schwenkbewegung in die Kerbe des Bausteins eingehängt werden kann. Statt einer einzigen U-Form kann auch eine Zickzack-, eine Wellenform oder ähnliches vorgesehen sein.

In Varianten kann auf den U-förmigen Bereich auch verzichtet werden. Der elastische Bereich kann auch lediglich durch eine geeignete Materialwahl des Haltemittels oder eines Teils des Haltemittels realisiert sein. Weiter kann das Haltemittel zum Erreichen des elastischen Bereichs eine Z-Form oder weitere Formen aufweisen, welche von der Geraden abweicht. Der elastische Bereich kann weiter durch eine Feder, insbesondere eine Zugfeder oder ähnliches erreicht werden.

Vorzugsweise umfasst das Haltemittel ein Polyamid und/oder ein Polyester, insbesondere ein Polycarbonat und ist vorzugsweise einstückig ausgebildet. Der Einsatz von Kunststoffen für das Haltemittel hat den Vorteil, dass dieses in grossen Mengen einfach und I<ostengünstig, zum Beispiel durch ein Gussverfahren, hergestellt werden kann. Weiter hat der Einsatz von Kunststoffen den Vorteil, dass diese elektrisch isolierend sind. Insbesondere bei elektrischen oder elektronischen Anlagen ist es von besonderem Vorteil, wenn Bauteile, welche nicht Stromleitend sein müssen, isolierend ausgebildet sind. Die einstückige Ausbildung des Haltemittels ermöglicht weiter eine I<ostengünstige Herstellung des Haltemittels und damit der Vorrichtung als Ganzes.

In Varianten können auch andere Materialien für das Haltemittel vorgesehen sein. Zum Beispiel kann das Haltemittel aus Metall, vorzugsweise aus Stahl oder aus einer Stahllegierung und insbesondere aus Metallblech ausgebildet sein. Durch einen Stanz- und einen Biegevorgang können die Haltemittel ebenfalls effizient hergestellt werden. Je nach Legierung können besondere Vorteile bei der Federwirkung erreicht werden, zum Beispiel bessere Eigenschaften hinsichtlich der Materialermüdung im Vergleich zu Kunststoffen. Je nach Ausführungsform des Haltemittels kann aber auch ein Band, insbesondere ein Textilband mit 1<lettverschluss, ein Gummiband etc. vorgesehen sein.

Bevorzugt weist das Haltemittel an einem distalen Ende einen Griffbereich zum Betätigen des Haltemittels auf. Damit wird eine besonders ergonomische Betätigung des Haltemittels ermöglicht. Am Griffbereich kann das Haltemittel ergriffen und zwischen einem Schliesszustand und einem offenen Zustand bewegt werden. Bei einem Schwenkhebel mit Rasthaken und elastischem Bereich ist der Griffbereich vorzugsweise distal zum Rasthaken angeordnet. Am Griffbereich kann der elastische Bereich in die Länge gezogen oder der Hebel des Haltemittels kann zurückgebogen werden, um den Rasthaken in die Kerbe des Bausteins einrasten zu lassen. Der Griffbereich kann aber auch zwischen Rasthaken und Grundkörper angeordnet sein.

In Varianten kann auf den Griffbereich auch verzichtet werden.

Vorzugsweise ist das Haltemittel derart ausgebildet, dass eine Beschriftung angebracht werden kann, womit der Relaissockel respektive das Relais identifizierbar ist. In Varianten kann auf die Beschriftbarkeit auch verzichtet werden.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: eine schematische Schrägansicht einer als Relaissockel ausgebildeten Vorrichtung, wobei ein Relais mittels Schwenkhebel in der Aufnahme gehalten ist;
- Fig. 2: eine schematische Schnittdarstellung durch den Relaissockel gemäss Figur 1 entlang einer Ebene rechtwinklig zur zweiten Richtung;
- Fig. 3: eine schematische Schnittdarstellung durch den Schwenkhebel entlang der Linie A-A der Figur 3;
- Fig. 4: eine schematische Schrägansicht eines Relaissocl<els mit Anschlussklemmen für Anschlussdrähte;
- Fig. 5: eine schematische Schrägansicht eines Anschlussklemmenpaares;
- Fig. 6: eine Explosionsdarstellung des Anschlussklemmenpaares gemäss Figur 5;
- Fig. 7: eine schematische Seitenansicht einer Halbschale des Anschlussklemmenpaares mit eingesetztem Anschlussdraht und eingeführtem Stift;
- Fig. 8: eine schematische Schrägansicht eines Schwenkhebels gemäss Figur 1;

Grundsätzlich sind in den Figuren gleiche Teile mit gleichen Bezugszeichen versehen.

### Wege zur Ausführung der Erfindung

Die Figur 1 zeigt eine schematische Schrägansicht einer als Relaissockel 1 ausgebildeten Vorrichtung, wobei ein Relais 200 mittels eines als Schwenkhebels 200 ausgebildeten Haltemittels in der Aufnahme 110 des Grundkörpers 100 gehalten ist.

Der Relaissockel 1 weist in der zweiten Richtung eine im Wesentlichen prismatische Form auf. Die zweite Richtung definiert eine Breite des Relaissocl<els 100. An einer Unterseite weist der Relaissockel 100 eine Montagevorrichtung für eine Hutschiene (nicht dargestellt) auf. Vorzugsweise handelt es sich um eine Montagevorrichtung 150 für handelsübliche Hutschienen nach DIN-Norm, zum Beispiel nach der Norm EN 50022-35. Die Montagevorrichtung 150 ist im Wesentlichen als Nut zur Aufnahme der Hutschiene ausgebildet und weist am Nutrand gegenüberliegende Rastleisten auf, welche einen Flansch der Hutschiene einrastend hintergreifen können. Die Aufnahme 110 des Grundkörpers 100 ist im Wesentlichen U-förmig ausgebildet und ist jeweils in der zweiten Richtung offen. Die U-förmige Aufnahme 110 ist asymmetrisch ausgebildet, so dass sich die beiden Seitenwände 111 und 112 in der Höhe unterscheiden.

Die Aufnahme 110 ist durch zwei, hin zur Aufnahme 110 ansteigenden Schrägflächen 120 und 140 eingeschlossen, in welchen Anschlussklemmenpaare 300 zum Anschliessen des Relais 400 angeordnet sind. Die beiden Anschlussklemmen 310, 320 eines Anschlussklemmenpaares 300 sind bezüglich der ersten Richtung hintereinander angeordnet. Dies ist exemplarisch an den beiden Anschlussklemmenpaaren 300 der Schrägfläche 120 illustriert. Dies erlaubt eine besonders schmale Bauweise des Grundkörpers 100 und damit des Relaissocl<els 1 in der zweiten Richtung, womit wiederum mehr Relaissockel pro Längeneinheit, insbesondere auf einer Hutschiene, angeordnet werden können. Eine kürzere der Schrägflächen 120 mit zwei Anschlussklemmenpaaren 300 endet auf einer Höhe der Aufnahme 110.

Wie oben ausgeführt sind auch bei diesen beiden Anschlussklemmenpaaren 300 die beiden Anschlussklemmen 310 und 320 bezüglich der ersten Richtung hintereinander angeordnet. Dem Fachmann ist aber klar, dass unter Umständen eine der beiden Schrägflächen aufgrund der Anzahl Anschlussklemmenpaaren die Breite des Grundkörpers in der zweiten Richtung bestimmt - vorliegend ist dies die Schrägfläche 140. Damit könnten die Anschlussklemmen 310 und 320 der beiden Anschlussklemmenpaaren 300 der Schrägfläche 120 unter Umständen auch bezüglich der ersten Richtung nebeneinander angeordnet sein, ohne dass damit die Baubreite des Grundkörpers in der zweiten Richtung vergrössert werden müsste.

An die Schrägfläche 120 schliesst sich ein quaderförmiges Podest 130 an. Eine Innenseite des Podestes 130 definiert die erste Seitenwand 111 der U-förmigen Aufnahme 110 für des Relais 400. Die Aufnahme 110 selbst umfasst mehrere elektrisch Anschlussbuchsen für das Relais 400, welche mit den Anschlussklemmenpaare 300 elektrisch verbunden sind. Die der ersten Seitenwand 111 gegenüberliegende zweite Seitenwand 112 ist höher ausgebildet, als die erste Seitenwand 111. Die zweite Seitenwand 112 schliesst sich an die zweite Schrägfläche 140 an, in welcher 12 Anschlussklemmenpaare 300 angeordnet sind.

Das Podest 130 begrenzt rechtwinklig zur zweiten Richtung die Aufnahme 110 für das Relais 400. In dieser Ausführungsform ist ein Schwenkhebel 200 schwenkbar mit dem Podest 130 verbunden. Dazu weist das Podest zwei Öffnungen in der Abdeckung auf, welche durch zwei Haltebolzen 211 des Schwenkhebels 200 hintergriffen werden.

Der Schwenkhebel 200 ist somit auf dem Podest 130 schwenkbar gelagert. Zur Befestigung eines Relais 400 wird der Schwenkhebel 200 von einer Offenstellung in eine Schliessstellung überführt, wobei die Rastleiste 230 des Schwenkhebels 200 in eine Kerbe des Relais 400 einrastet und dieses damit in der Aufnahme 110 hält.

Dem Fachmann ist klar, dass das gezeigte Relais 1 lediglich beispielhaft die Anordnung der Anschlussklemmenpaare 300 zeigen soll. Die Form und Grösse des Relais 1 kann dabei weitgehend beliebig sein. Insbesondere können zum Beispiel statt zwei Schrägflächen auch eine Schrägfläche oder mehr als zwei, insbesondere drei oder vier Schrägflächen vorliegen. Weiter können statt Schrägflächen auch horizontale (parallel zur ersten und zweiten Richtung) oder vertikale Flächen (rechtwinklig zur ersten Richtung) zur Aufnahme der Anschlussklemmenpaaren 300 vorgesehen sein.

Die Figur 2 zeigt eine schematische Schnittdarstellung durch den Relaissockel 1 gemäss Figur 1 entlang einer Ebene rechtwinklig zur zweiten Richtung. Dabei ist ersichtlich, dass die Haltebolzen 211 unterhalb der Abdeckung des Podests 130 liegen. Weiter sind die Steckanschlüsse des Relais 400 innerhalb der Steckbuchsen der Aufnahme 110 ersichtlich. Die elektrischen Verbindungen zwischen den Anschlussklemmenpaaren 300 und den Steckbuchsen sind zwecks besserer Übersichtlichkeit nicht dargestellt.

Die Figur 3 zeigt eine schematische Schnittdarstellung durch den Relaissockel, in der Ebene des Schwenkhebels 200 entlang der Linie A-A der Figur 2. In dieser Figur ist ersichtlich, dass die beiden Haltebolzen 211 die Abdeckung des Podests 130 hintergreifen.

Die Figur 4 zeigt eine schematische Schrägansicht eines Relaissocl<els mit Anschlussklemmenpaaren 300 für Anschlussdrähte. Die Anschlussklemmenpaare 300 sind dabei als einsteckbare Elemente ausgebildet, welche in Aufnahmen des Grundkörpers 100 verrastet werden. Dies ist exemplarisch durch zwei Anschlussklemmen 300 dargestellt, welche ausserhalb des Grundkörpers 100 dargestellt sind, insbesondere unmittelbar vor dem Einstecken in den Grundkörper 100. Die Verrastung kann dabei entweder lösbar sein, womit defekte Anschlussklemmenpaare 300 ersetzt werden können, oder unlösbar sein, womit gegebenenfalls höhere Sicherheitsstandards eingehalten werden können.

Die Figur 5 zeigt eine vergrösserte schematische Schrägansicht eines Anschlussklemmenpaares 300 mit einer ersten Anschlussklemme 310 und einer zweiten Anschlussklemme 320. Das Anschlussklemmenpaar 300 ist vorliegend als im Wesentlichen quaderförmige Einsteckeinheit ausgebildet. Das Anschlussklemmenpaar 300 umfasst ein zweiteiliges Gehäuse 330. Das Gehäuse 330 umfasst einen ersten, der ersten Anschlussklemme 310 zugeordneten Kanal 311 und einen zweiten, der zweiten Anschlussklemme 320 zugeordneten Kanal 321. Bei in der ersten respektive zweiten Anschlussklemme 310 respektive 320 eingestecktem Anschlussdraht 500 kann durch Einführen eines Stiftes 600 in den zugeordneten Kanal 311 respektive 321 der Anschlussdraht 500 aus der Klemme befreit werden (siehe unten, Figur 7). Den Anschlussklemmenöffnungen der Anschlussklemmen 310, 320 gegenüberliegend umfasst das Gehäuse 330 Rastnasen 331, 332, welche im Grundkörper 100 des Relais 1 eingerastet werden können.

Die Figur 6 zeigt eine Explosionsdarstellung des Anschlussklemmenpaares 300 gemäss Figur 5, wobei der innere Aufbau des Anschlussklemmenpaares 300 ersichtlich ist. Die beiden Anschlussklemmen 310, 320 umfassen jeweils eine Aufnahme für den Anschlussdraht. Die Aufnahmen sind vorliegend parallel zueinander ausgerichtet, können aber in einer anderen Ausführungsform auch einen Winkel zueinander einschliessen. Im Innern der Halbschale 333 befindet sich ein Zapfen 334. Der Zapfen 334 nimmt eine Kehle einer Schenkelfeder 340 auf. Ein erster Schenkel der Schenkelfeder 340 ist an einem Anschlag des Gehäuses 330 festgestellt, der zweite Schenkel ragt in den Innenraum der Aufnahme der Anschlussklemme 310 hinein. In der vorliegenden Ausführungsform ist dieser Schenkel bei nicht eingeführtem Anschlussdraht 500 im Wesentlichen rechtwinklig zur Aufnahmerichtung (Richtung eines eingeführten Anschlussdrahtes 500) ausgerichtet. Weiter ist ersichtlich, dass der Kanal 311 in spitzem Winkel auf den zweiten Schenkel gerichtet ist, so dass beim Einführen eines Stiftes der zweite Schenkel der Schenkelfeder 340 aus dem Aufnahmeraum der Anschlussklemme 310 geführt werden kann, um den Anschlussdraht freizugeben.

Die zweite Halbschale 335 ist identisch ausgeführt und nimmt entsprechend eine zweite Schenkelfeder 341 auf. Schliesslich umfasst das Anschlussklemmenpaar 300 einen U-förmigen Bügel 342, wobei in montiertem Zustand die distalen Enden jeweils in eine der Aufnahmen der Anschlussklemmen 310 respektive 320 hineinragen.

Die Figur 7 zeigt schliesslich eine schematische Seitenansicht der Halbschale 333 des Anschlussklemmenpaares 300 mit eingesetztem Anschlussdraht 500 und eingeführtem Stift 600. Durch das Einführen des Anschlussdrahtes 500 in die Anschlussklemme 310 wird der zweite Schenkel der Schenkelfeder 340 entgegen der Federkraft zurückgebogen. Damit schliesst der zweite Schenkel der Schenkelfeder 340 einen spitzen Winkel mit dem Anschlussdraht 500 ein und klemmt diesen fest. Durch das Einführen des Stiftes 600 in den Kanal 311 wird der zweite Schenkel der Schenkelfeder 340 entgegen der Federkraft aus dem Aufnahmeraum der Anschlussklemme 310 hinaus gebogen, so dass der Anschlussdraht 500 freigegeben wird.

Dem Fachmann ist klar, dass es sich bei der vorliegenden Ausführungsform der Anschlussklemmen lediglich um eine Beispielhafte Ausführungsform handelt. Statt der Schenkelfeder können auch andere dem Fachmann bekannte Federn eingesetzt werden. Weiter können auch Schraubklemmen oder ähnliches vorgesehen sein.

Die Figur 8 zeigt eine schematische Schrägansicht eines Schwenkhebels 200 gemäss der Figur 1. Der Schwenkhebel 200 umfasst im Wesentlichen drei Bereiche. Proximal umfasst der Schwenkhebel einen Gabelbereich 210 mit zwei Zinken, welche in jeweils einem Haltebolzen 211 enden. Die Haltebolzen 211 sind bezüglich der Zinken des Gabelbereichs 210 nach innen gerichtet und zueinander beabstandet. Die Haltebolzen 211 dienen zum schwenkbaren Lagern des Schwenkhebels 200 an dem Grundkörper 100. An dem, den Haltebozen 211 gegenüberliegende Enden des Gabelbereichs 210 schliesst sich ein Federbereich 220 respektive ein elastischer Bereich 220 an. In der vorliegenden ersten Ausführungsform wird der Federbereich 220 durch eine U-Form im Schwenkhebel gebildet, dessen Öffnung rechtwinklig zu einer Schwenl<hebellängsrichtung orientiert ist. An den Federbereich 220 schliesst sich ein Griffbereich 230 an, welcher in einem Griffteil zum Ergreifen des Schwenkhebels endet. Der Rastbereich 230 umfasst eine rechtwinklig zur Schwenl<hebellängsrichtung orientierte Rastleiste 231. Bei geschlossenem Zustand greift die Rastleiste 231 in eine Kerbe des Relais ein und hält dieses in der Aufnahme 110 (siehe Figur 1).

Der Schwenkhebel 200 ist in der vorliegenden ersten Ausführungsform einstückig ausgebildet. Grundsätzlich kann der Schwenkhebel aus einem beliebigen Material bestehen, vorzugsweise wird jedoch ein Kunststoff, insbesondere ein Polyamid oder ein Polycarbonat verwendet. Der Schwenkhebel 200 kann damit zum Beispiel in einem Spritzgussverfahren hergestellt sein. Zusammenfassend ist festzustellen, dass erfindungsgemäss eine Vorrichtung zur Aufnahme eines elektrischen oder elektronischen Bauteils, insbesondere ein Relaissockel geschaffen wird, welcher besonders platzsparend ist.

## Patentansprüche

1. Relaissockel (1) zur Aufnahme eines Relais (400), umfassend einen Grundkörper (100) mit einer Aufnahme (110) für das Relais (400), wobei die Aufnahme (110) insbesondere mindestens zwei elektronischen Anschlüssen für das Relais (400) aufweist, wobei der Relaissockel (1) weiter mindestens ein mit den beiden elektronischen Anschlüssen verbundenes Anschlussklemmenpaar (300) zum Schliessen eines Schaltkreises umfasst, wobei das Anschlussklemmenpaar (300) eine erste Anschlussklemme (310) für einen ersten Anschlussdraht und eine zweite Anschlussklemme (320) für einen zweiten Anschlussdraht umfasst, wobei die erste Anschlussklemme (310) durch einen ersten Abstand in einer ersten Richtung von der Aufnahme (110) beabstandet ist, wobei die zweite Anschlussklemme (320) durch einen zweiten Abstand in der ersten Richtung von der Aufnahme (110) beabstandet ist, wobei der erste Abstand und der zweite Abstand unterschiedlich sind, und wobei das Anschlussklemmenpaar (300) als vom Grundkörper separate Steckeinheit ausgebildet ist, welche in den Grundkörper (100) einsteckbar, insbesondere einrastbar ist, **dadurch gekennzeichnet, dass** der Relaissockel in einer zweiten Richtung ein weiteres Anschlussklemmenpaar (300) umfasst.

2. Relaissockel (1) nach Anspruch 1, **dadurch gekennzeichnet, dass** die erste Anschlussklemme (310) und die zweite Anschlussklemme (320) bezüglich der ersten Richtung hintereinander angeordnet sind.

3. Relaissockel (1) nach Anspruch 1 oder 2, **dadurch gekennzeichnet, dass** die erste Anschlussklemme (310) des Anschlussklemmenpaares (300) eine Feder (340) zum Festklemmen des Anschlussdrahtes umfasst.

4. Relaissockel (1) nach Anspruch 3, **dadurch gekennzeichnet, dass** die Feder (340) als Schenkelfeder mit einer ersten und einer zweiten Flanke ausgebildet ist, wobei die erste Flanke festgestellt und die zweite Flanke zum Festklemmen des Anschlussdrahtes federnd in einen Aufnahmeraum der ersten Anschlussklemme (310) für den Anschlussdraht ragt.

5. Relaissockel (1) nach Anspruch 4, **dadurch gekennzeichnet, dass** bei durch die zweite Flanke festgeklemmtem Anschlussdraht die zweite Flanke zumindest teilweise aus dem Aufnahmeraum bewegbar ist.

6. Relaissockel (1) nach Anspruch 4 oder 5, **dadurch gekennzeichnet, dass** sie einen zur ersten Federanschlussklemme (310) zugeordneten Kanal (311) umfasst, über welchen die zweite Flanke mittels eines stabförmigen Elements (600) zumindest teilweise aus dem Aufnahmeraum bewegbar ist.

7. Relaissockel (1) nach einem der Ansprüche 1 bis 6, **dadurch gekennzeichnet, dass** die zweite Anschlussklemme (320) analog zur ersten Anschlussklemme (310) ausgebildet ist.

8. Relaissockel (1) nach Anspruch 7, **dadurch gekennzeichnet, dass** die erste Anschlussklemme (310) zur zweiten Anschlussklemme (320) punktsymmetrisch angeordnet ist.

9. Relaissockel (1) nach einem der Ansprüche 1 bis 8, **dadurch gekennzeichnet, dass** das Anschlussklemmenpaar (300) zwei Halbschalen (333, 335) umfasst, welche insbesondere durch ein Spritzgussverfahren herstellbar sind.

10. Relaissockel (1) nach einem der Ansprüche 1 bis 9, **dadurch gekennzeichnet, dass** sie ein Haltemittel (200) zum Halten des Relais (400) in der Aufnahme (110) umfasst, wobei die Aufnahme (110) in einer zur ersten Richtung rechtwinkligen, zweiten Richtung eine Aufnahmebreite aufweist, wobei insbesondere die Aufnahmebreite einer Gesamtbreite des Relaissockels (1) in der zweiten Richtung entspricht.

11. Relaissockel (1) nach Anspruch 10, **dadurch gekennzeichnet, dass** das Haltemittel (200) in der zweiten Richtung eine Haltemittelbreite aufweist, wobei die Haltemittelbreite kleiner oder gleich der Aufnahmebreite ist.

12. Relaissockel (1) nach Anspruch 10 oder 11, **dadurch gekennzeichnet, dass** das Haltemittel (200) schwenkbar ausgebildet ist, wobei in einem ersten Schwenkzustand des Haltemittels (200) die Aufnahme (110) freigegeben ist und in einem zweiten, zum ersten unterschiedlichen Schwenkzustand des Haltemittels (200) ein Relais (400) in der Aufnahme (110) gehalten werden kann.

13. Relaissockel (1) nach Anspruch 12, **dadurch gekennzeichnet, dass** das Haltemittel (200) in einer Ebene rechtwinklig zur zweiten Richtung schwenkbar am Grundkörper (100) gelagert ist.

14. Relaissockel (1) nach einem der Ansprüche 1 bis 13, **dadurch gekennzeichnet, dass** sie eine Montagevorrichtung zur Montage auf einer Tragschiene aufweist, wobei bei auf der Montageschiene montiertem Relaissockel (1) die erste Richtung rechtwinklig zu einer Längsrichtung der Tragschiene ausgerichtet ist.

15. Anordnung umfassend mindestens zwei Relaissockel (1) nach einem der Ansprüche 1 bis 14 und eine Tragschiene, **dadurch gekennzeichnet, dass** die Relaissockel (1) parallel zueinander auf der Tragschiene montiert sind, wobei die zweite Richtung in einer Längsrichtung der Tragschiene orientiert ist und wobei zwei benachbarte Relaissockel (1) insbesondere flächig in Kontakt stehen.

## Claims

1. Relay socket (1) for accommodating a relais (400), comprising a base body (100) with a receptacle (110) for the relais (400), wherein the receptacle (110) has, in particular, at least two electronic connections for the relais (400), wherein the relay socket (1) also comprises at least one pair (300) of connecting terminals connected to the two electronic connections to close a circuit, wherein the pair (300) of connecting terminals comprises a first connecting terminal (310) for a first connecting wire and a second connecting terminal (320) for a second connecting wire, wherein the first connecting terminal (310) is spaced apart from the receptacle (110) by a first distance in a first direction, **characterized in that** the second connecting terminal (320) is spaced apart from the receptacle (110) by a second distance in the first direction, wherein the first distance and the second distance are different, wherein the pair (300) of connecting terminals is embodied as a separate unit from the base body, which can be plugged, in particular latched, into the base body (100), **characterized in that** the relais socket comprises a second pair (300) of connecting terminals in the second direction.

2. Relay socket (1) according to Claim 1, **characterized in that** the first connecting terminal (310) and the second connecting terminal (320) are arranged one behind the other with respect to the first direction.

3. Relay socket (1) according to Claim 1 or 2, **characterized in that** the first connecting terminal (310) of the pair (300) of connecting terminals comprises a spring (340) for clamping tight the connecting wire.

4. Relay socket (1) according to Claim 3, **characterized in that** the spring (340) is embodied as a leg spring with a first and a second edge, wherein the first edge projects in a secured fashion into a receptacle space of the first connecting terminal (310) for the connecting wire, and the second spring connects in a sprung fashion into said receptacle space, in order to clamp tight the connecting wire.

5. Relay socket (1) according to Claim 4, **characterized in that** when a connecting wire is clamped tight by the second edge the second edge can be moved at least partially out of the receptacle space.

6. Relay socket (1) according to Claim 4 or 5, **characterized in that** said device comprises a duct (311) which is assigned to the first spring connecting terminal (310) and via which the second edge can be moved at least partially out of the receptacle space by means of a rod-shaped element (600).

7. Relay socket (1) according to one of Claims 1 to 6, **characterized in that** the second connecting terminal (320) is embodied in an analogous fashion to the first connecting terminal (310).

8. Relay socket (1) according to Claim 7, **characterized in that** the first connecting terminal (310) is arranged point-symmetrically with respect to the second connecting terminal (320).

9. Relay socket (1) according to one of Claims 1 to 8, **characterized in that** the pair (300) of connecting terminals comprises two half-shells (333, 335) which can be produced, in particular, by means of an injection molding method.

10. Relay socket (1) according to one of Claims 1 to 9, **characterized in that** said device (1) comprises a holding means (200) for holding the relais (400) in the receptacle (110), wherein the receptacle (110) has a receptacle width in a second direction at a right angle to the first direction, wherein, in particular, the receptacle width corresponds to an overall width of the relais socket (1) in the second direction.

11. Relay socket (1) according to Claim 10, **characterized in that** the holding means (200) has a holding means width in the second direction, wherein the holding means width is less than or equal to the receptacle width.

12. Relay socket (1) according to Claim 10 or 11, **characterized in that** the holding means (200) is embodied in a pivotable fashion, wherein in a first pivoted state of the holding means (200) the receptacle (110) is released, and in a second pivoted state, different from the first, of the holding means (200) a relais (400) can be held in the receptacle (110).

13. Relay socket (1) according to Claim 12, **characterized in that** the holding means (200) is mounted on the base body (100) so as to be pivotable in a plane at a right angle to the second direction.

14. Relay socket (1) according to one of Claims 1 to 13, **characterized in that** said relay socket (1) has a mounting device for mounting on a mounting rail, wherein when the relay socket (1) is mounted on the mounting rail the first direction is oriented at a right angle to a longitudinal direction of the mounting rail.

15. Arrangement comprising at least two relay sockets (1) according to one of Claims 1 to 14, and a mounting rail **characterized in that** the relay sockets (1) are mounted parallel to one another on the mounting rail, wherein the second direction is oriented in a longitudinal direction of the mounting rail, and wherein two adjacent relay sockets (1) are in contact with one another, in particular over an area.

## Revendications

1. Socle de relais (1) destiné à recevoir un relais (400), comprenant un corps de base (100) avec un réceptacle (110) pour le relais (400), dans lequel le réceptacle (110) comporte notamment au moins deux connexions électroniques pour le relais (400), dans lequel le socle de relais (1) comprend également au moins une paire (300) de bornes de connexion connectées aux deux connexions électroniques pour fermer un circuit, dans lequel la paire (300) de bornes de connexion comprend une première borne de connexion (310) pour un premier fil de connexion et une deuxième borne de connexion (320) pour un deuxième fil de connexion, dans laquelle la première borne de connexion (310) est espacée du réceptacle (110) d'une première distance dans une première direction, **caractérisée par le fait que** la seconde borne de connexion (320) est espacée du réceptacle (110) d'une seconde distance dans la première direction, dans laquelle la première distance et la seconde distance sont différentes, dans lequel la paire (300) de bornes de connexion est réalisée comme une unité séparée du corps de base, qui peut être enfichée, en particulier verrouillée, dans le corps de base (100), **caractérisé en ce que** la socle de relais comprend une deuxième paire (300) de bornes de connexion dans la deuxième direction.

2. Socle de relais (1) selon la revendication 1, **caractérisée en ce que** la première borne de connexion (310) et la deuxième borne de connexion (320) sont disposées l'une derrière l'autre par rapport à la première direction.

3. Socle de relais (1) selon la revendication 1 ou 2, **caractérisé en ce que** la première borne de connexion (310) de la paire (300) de bornes de connexion comprend un ressort (340) pour serrer le fil de connexion.

4. Socle de relais (1) selon la revendication 3, **caractérisée en ce que** le ressort (340) se présente sous la forme d'un ressort à branches avec un premier et un second bord, dans lequel le premier bord fait saillie de manière sécurisée dans un espace de réception de la première borne de connexion (310) pour le fil de connexion, et le second ressort se connecte de manière élastique dans ledit espace de réception, afin de serrer fermement le fil de connexion.

5. Socle de relais (1) selon la revendication 4, **caractérisé en ce que** lorsqu'un fil de connexion est serré par le deuxième bord, le deuxième bord peut être déplacé au moins partiellement hors de l'espace de réception.

6. Socle de relais (1) selon la revendication 4 ou 5, **caractérisée en ce que** ledit dispositif comprend un conduit (311) qui est affecté à la première borne de raccordement à ressort (310) et par lequel le deuxième bord peut être déplacé au moins partiellement hors de l'espace de réception au moyen d'un élément en forme de tige (600).

7. Socle de relais (1) selon l'une des revendications 1 à 6, **caractérisée par le fait que** la deuxième borne de raccordement (320) est réalisée de manière analogue à la première borne de raccordement (310).

8. Socle de relais (1) selon la revendication 7, **caractérisée par le fait que** la première borne de connexion (310) est disposée de manière ponctuellement symétrique par rapport à la deuxième borne de connexion (320).

9. Socle de relais (1) selon l'une des revendications 1 à 8, **caractérisé en ce que** la paire (300) de bornes de connexion comprend deux demi-coquilles (333, 335) qui peuvent être produites, en particulier, au moyen d'un procédé de moulage par injection.

10. Socle de relais (1) selon l'une des revendications 1 à 9, **caractérisé en ce que** ledit dispositif (1) comprend un moyen de maintien (200) pour maintenir le relais (400) dans le réceptacle (110), dans lequel le réceptacle (110) présente une largeur de réceptacle dans une seconde direction à angle droit par rapport à la première direction, dans laquelle, en particulier, la largeur de réceptacle correspond à une largeur totale du socle de relais (1) dans la seconde direction.

11. Socle de relais (1) selon la revendication 10, **caractérisé en ce que** le moyen de maintien (200) a une largeur de moyen de maintien dans la deuxième direction, dans laquelle la largeur de moyen de maintien est inférieure ou égale à la largeur du réceptacle.

12. Socle de relais (1) selon la revendication 10 ou 11, **caractérisée en ce que** le moyen de maintien (200) est réalisé de manière pivotante, dans lequel dans un premier état de pivotement du moyen de maintien (200) le réceptacle (110) est libéré, et dans un second état de pivotement, différent du premier, du moyen de maintien (200) un relais (400) peut être maintenu dans le réceptacle (110).

13. Socle de relais (1) selon la revendication 12, **caractérisé en ce que** le moyen de maintien (200) est monté sur le corps de base (100) de manière à pouvoir pivoter dans un plan à angle droit par rapport à la deuxième direction.

14. Socle de relais (1) selon l'une des revendications 1 à 13, **caractérisée en ce que** ledit socle de relais (1) comporte un dispositif de montage sur un rail de montage, dans lequel, lorsque la socle de relais (1) est montée sur le rail de montage, la première direction est orientée à angle droit par rapport à une direction longitudinale du rail de montage.

15. Agencement comprenant au moins deux socle de relais (1) selon l'une des revendications 1 à 14, et un rail de montage **caractérisé en ce que** les socle de relais (1) sont montées parallèlement l'une à l'autre sur le rail de montage, dans lequel la deuxième direction est orientée dans une direction longitudinale du rail de montage, et dans lequel deux socle de relais adjacentes (1) sont en contact l'une avec l'autre, en particulier sur une zone.
